# EUROPÄISCHE PATENTSCHRIFT

(11) **EP 2 032 495 B1**
(45) Veröffentlichungstag und Bekanntmachung des Hinweises auf die Patenterteilung: **21.09.2011**
(21) Anmeldenummer: 07725264.1
(22) Anmeldetag: 16.05.2007
(51) Int. Cl.: B67C 3/26

(54) **FÜLLORGAN FÜR GEFÄSSFÜLLMASCHINEN**
FILLING ELEMENT FOR CONTAINER FILLING MACHINES
ORGANE DE REMPLISSAGE POUR MACHINES DE REMPLISSAGE DE RÉCIPIENTS

(30) Priorität: 24.06.2006 DE 202006009923 U
(43) Veröffentlichungstag der Anmeldung: 11.03.2009
(73) Patentinhaber: KRONES Aktiengesellschaft, 93073 Neutraubling (DE)
(72) Erfinder: PÖSCHL, Stefan, 93049 Regensburg (DE); MEINZINGER, Rupert, 94356 Kirchroth (DE)
(86) Internationale Anmeldenummer: PCT/EP2007/004348
(87) Internationale Veröffentlichungsnummer: WO 2007/147463

(56) Entgegenhaltungen:
- DE-A1- 2 713 562
- DE-B- 1 261 769
- DE-C- 872 017
- US-A- 3 048 206

## Beschreibung

Die Erfindung betrifft ein Füllorgan für Gefäßfüllmaschinen mit einer austauschbaren Zentrierglocke für die Gefäßmündung.

Ein solches Füllorgan ist aus DE 872 017 C bekannt.

In Gefäßfüllmaschinen ist häufig ein Wechseln der Zentrierglocken erforderlich, z.B. wegen Verschleiß oder bei einer Umstellung der Gefäßfüllmaschine auf eine andere Gefäßsorte. Um den Austauschvorgang rasch und mühelos durchführen zu können, wurde bereits vorgeschlagen, die Zentrierglocke mittels eines manuell betätigten Federrings lösbar am zugehörigen Füllorgan zu fixieren (DE-AS 1 261 769). Diese bekannte Bauweise ist relativ sperrig und raumgreifend und genügt nicht den heutigen mikrobiologischen Anforderungen.

Der Erfindung liegt daher die Aufgabe zu Grunde, die bekannte Bauweise mit einfachen Mitteln zu verbessern.

Diese Aufgabe wird erfindungsgemäß durch die im Kennzeichen des Anspruchs 1 angegebenen Merkmale gelöst.

Die erfindungsgemäße Halterung der Zentrierglocke durch einen magnetisch gesicherten Bajonettverschluss ermöglicht eine kompakte, glatte Bauweise und ist daher auch für den Einsatz in Steril-Gefäßfüllmaschinen und bei beengten Einbauverhältnissen geeignet.

Vorteilhafte Weiterbildungen der Erfindung sind in den Unteransprüchen enthalten.

Im Nachstehenden wird ein Ausführungsbeispiel der Erfindung anhand der Zeichnungen beschrieben. Es zeigen:
- Figur 1: die Seitenansicht eines Füllorgans und der zugehörigen Zentrierglocke im getrennten Zustand,
- Figur 2: die perspektivische Ansicht des Füllorgans nach Figur 1,
- Figur 3: die perspektivische Ansicht des Füllorgans nach Figur 1 mit angesetzter Zentrierglocke im verriegelten Zustand.

Das Füllorgan 1 nach Figur 1 bis 3 ist zusammen mit einer Anzahl identischer Füllorgane am Umfang eines um eine senkrechte Achse D drehbaren Rotors R einer nicht weiter gezeigten Gefäßfüllmaschine befestigt. Es weist ein Gehäuse 2 auf, an dessen unterem Ende ein rotationssymmetrischer Füllstutzen 3 für die abzufüllende Flüssigkeit, z. B. ein stilles Mineralwasser, ausgebildet ist. Im Inneren des Gehäuses 2 ist ein Flüssigkeitskanal 4 mit einem steuerbaren Flüssigkeitsventil 5 ausgebildet, der über eine Leitung 6 mit einem nicht gezeigten Flüssigkeitsbehälter verbunden ist.

Jedem Füllorgan 1 ist ein eigenes Huborgan 7 zugeordnet, das gleichfalls am Rotor R befestigt ist und einen Gefäßträger 8 aufweist. Dieser ist mit einer U-förmigen Ausnehmung versehen, in die eine zu füllende PET-Flasche F eingesetzt werden kann, derart, dass ihr Tragring T auf dem Gefäßträger 8 aufliegt.

Am unteren Ende des Gehäuses 2 ist ein ringförmiger Ansatz 9 konzentrisch zum Füllstutzen 3 ausgebildet. In diesem Ansatz sind zwei um 180° versetzt nach unten hin offene, schlüssellochartige Ausnehmungen 10 ausbildet.. Diese weisen an einer Seite eine kreisförmige Öffnung und daran anschließend eine Verengung auf. Nahe jeder Ausnehmung 10 ist im Ansatz 9 jeweils ein Dauermagnet 15 befestigt, der bündig mit der unteren Stirnseite des Ansatzes 9 fluchtet.

Zur Zentrierung der Mündung einer im Gefäßträger 8 hängenden Flasche F bezüglich des Füllstutzens 3 ist jedem Füllorgan 1 eine ringförmige Zentrierglocke 11 zugeordnet. Diese weist eine sich nach unten hin konisch erweiternde Zentrierbohrung 12 auf, deren Durchmesser an die Mündung der zu füllenden Flasche F angepasst ist.

An der Oberseite der Zentrierglocke 11 sind um 180° versetzt zwei Stifte 13 mit pilzartig verbreiterten Köpfen 14 befestigt, die parallel zur Mittelachse M der Zentrierglocke 11 verlaufen. Der Durchmesser der Köpfe 14 ist so bemessen, das diese in senkrechter Richtung von unten her in die Öffnungen der Ausnehmungen 10 eingeführt werden können. Der Durchmesser der Stifte 13 selbst ist derart bemessen, dass diese in den verengten Teil der Ausnehmungen 10 hineinverschwenkt werden können, wobei die Köpfe 14 von dem verengten Teil der Ausnehmungen 10 unterfangen werden. Auf diese Weise wird eine Bajonettverbindung B gebildet, die durch eine einfache Hub- Dreh- Bewegung ver- und entriegelt werden kann.

Zur Fixierung der Zentrierglocke 11 in der Verriegelungsposition der Bajonettverbindung B sind an der Oberseite der Zentrierglocke 11 um 180° versetzt zwei Dauermagneten 16 befestigt, die mit der oberen Stirnseite der Zentrierglocke 11 fluchten. Diese Dauermagneten 16 wirken mit den beiden gleichfalls um 180° versetzten Dauermagneten 15 im Ansatz 9 zusammen. Ihre Winkelposition ist derart aufeinander eingestellt, dass sie miteinander fluchten, wenn die Zentrierglocke 11 ihre Verriegelungsposition einnimmt (Fig. 3). Die Pole der Dauermagneten 15, 16 sind derart angeordnet, dass in dieser Position eine maximale Anziehung der Dauermagneten in dem Ansatz 9 einerseits und der Zentrierglocke 11 andererseits stattfindet. Durch diese Anziehung entsteht eine stabile Fixierung der Zentrierglocke 11 in ihrer Arbeitsposition, so dass ein selbsttätiges Lösen im Betrieb absolut zuverlässig verhindert wird. Gleichzeitig erfolgt durch die Anziehungskraft der Dauermagneten 15, 16 ein Ausgleich eventuell vorhandenen Spiels, wodurch die Zentrierglocke 11 in der Verriegelungsposition eine spielfreie Lage einnimmt.

Zum Entriegeln des Bajonettverschlusses B wird die Zentrierglocke 11 etwas im Uhrzeigersinn verdreht, bis die Köpfe 14 in der Öffnung der Ausnehmungen 10 stehen. Die Stärke der Dauermagneten 15, 16 ist so bemessen, dass dies manuell vorgenommen werden kann. Danach kann die Zentrierglocke 11 nach unten hin vom Füllorgan 1 abgenommen werden. Das Befestigen der Zentrierglocke 11 am Füllorgan 1 erfolgt mit umgekehrtem Bewegungsablauf.

## Patentansprüche

1. Füllorgan (1) für Gefäßfüllmaschinen mit einer austauschbaren, Zentrierglocke (11) für die Gefäßmündung, wobei die Zentrierglocke (11) mittels eines Bajonettverschlusses (B) am Füllorgan (1) befestigbar ist, **dadurch gekennzeichnet, dass** die Verriegelungsposition durch mindestens einen Dauermagneten (15, 16) lösbar fixiert ist.

2. Füllorgan nach Anspruch 1, **dadurch gekennzeichnet, dass** an der ringförmigen Zentrierglocke (11) mindestens zwei Stifte (13) mit verbreitertem Kopf (14) und am Füllorgan (1) mindestens zwei mit diesen zusammenwirkende schlüssellochförmige Ausnehmungen (10) vorgesehen sind.

3. Füllorgan nach Anspruch 2, **dadurch gekennzeichnet, dass** die Stifte (13) an der Oberseite der Zentrierglocke (11) parallel zu deren Mittelachse (M) angeordnet sind.

4. Füllorgan nach Anspruch 2 oder 3, **dadurch gekennzeichnet, dass** die Ausnehmungen (10) an der Unterseite des Füllorgans (1) seitlich neben dem Füllstutzen angeordnet sind.

5. Füllorgan nach einem der Ansprüche 1 bis 4, **dadurch gekennzeichnet, dass** am Füllorgan (1) und an der Zentrierglocke (11) mindestens zwei zusammenwirkende Dauermagneten (15, 16) angeordnet sind.

6. Füllorgan nach Anspruch 5, **dadurch gekennzeichnet, dass** die Dauermagneten (15, 16) an der Unterseite des Füllorgans (1) und an der Oberseite der Zentrierglocke (11) bündig abschließend angeordnet sind.

## Claims

1. Filling element (1) for container filling machines, comprising an exchangeable centring bell (11) for the mouth of the container, wherein the centring bell (11) can be fastened to the filling element (1) by means of a bayonet joint (B), **characterised in that** the locking position can be releasably fixed by means of at least one permanent magnet (15, 16).

2. Filling element according to claim 1, **characterised in that** at least two pins (13) with enlarged heads (14) are provided on the annular centring bell (11) and at least two keyhole-shaped recesses (10) cooperating therewith are provided on the filling element (1).

3. Filling element according to claim 2, **characterised in that** the pins (13) are arranged on the top surface of the centring bell (11) parallel to the centre axis (M) thereof.

4. Filing element according to claim 2 or claim 3, **characterised in that** the recesses (10) are arranged on the underside of the filling element (1) laterally alongside the filler neck.

5. Filling element according to one of claims 1 to 4, **characterised in that** at least two cooperating permanent magnets (15, 16) are arranged on the filling element (1) and on the centring bell (11).

6. Filling element according to claim 5, **characterised in that** the permanent magnets (15, 16) are arranged flush with the underside of the filling element (1) and with the top surface of the centring bell (11).

## Revendications

1. Organe de remplissage (1) pour des machines de remplissage de récipients comportant une cloche de centrage (11) interchangeable pour l'embouchure du récipient,
- la cloche de centrage (11) étant fixée à l'organe de remplissage (11 par une liaison de type baïonnette (B),
organe de remplissage **caractérisé en ce que**
la position de verrouillage est fixée de manière amovible par au moins un aimant permanent (15, 16).

2. Organe de remplissage selon la revendication 1,
**caractérisé en ce que**
la cloche de centrage (11) de forme annulaire comporte au moins deux broches (13) avec une tête élargie (14) et l'organe de remplissage (1) comporte au moins deux cavités (10) en forme de trous de serrure coopérant avec les broches.

3. Organe de remplissage selon la revendication 2,
**caractérisé en ce que**
les broches (13) sont installées sur le côté supérieur de la cloche de centrage (11), parallèlement à son axe (M).

4. Organe de remplissage selon les revendications 2 ou 3,
**caractérisé en ce que**
les cavités (10) sont prévues sur le côté inférieur de l'organe de remplissage (1), à côté de l'embout de remplissage.

5. Organe de remplissage selon l'une des revendications 1 à 4,
**caractérisé en ce que**
l'organe de remplissage (1) et la cloche de centrage (11) comportent au moins deux aimants permanents (15, 16) qui coopèrent.

6. Organe de remplissage selon la revendication 5,
**caractérisé en ce que**
les aimants permanents (15, 16) sont prévus sur le côté inférieur de l'organe de remplissage (1) et sur le côté supérieur de la cloche de centrage (11) en se terminant à niveau.
